# EUROPÄISCHE PATENTANMELDUNG

(11) **EP 0 942 241 A2**
(43) Veröffentlichungstag der Anmeldung: **15.09.1999**
(21) Anmeldenummer: 99103791.2
(22) Anmeldetag: 26.02.1999
(51) Int. Cl.: F24H 3/00

(54) **Heizvorrichtung**

(30) Priorität: 09.03.1998 DE 19810029
(71) Anmelder: SIEMENS AKTIENGESELLSCHAFT, 80333 München (DE)
(72) Erfinder: Bierke, Andreas, Dipl.-Ing., 91083 Baiersdorf (DE); Müller, Frank, Dipl.-Ing., 91056 Erlangen (DE); Preiss, Manfred, Dipl.-Ing., 91058 Erlangen (DE)

(57) **Zusammenfassung**

Eine Heizvorrichtung, die einen höheren Heizkomfort aufweist, umfaßt eine Isolierkammer (1) mit wenigstens einem elektrischen Heizelement (4), einem Luftverteilungselement (10), einer Lufteinlaßanordnung (2) und einer Luftauslaßanordnung (3). Zur Vergleichmäßigung des austretenden Luftvolumenstroms ist das Luftverteilungselement (10) in einem spitzen Winkel (α) zur Luftaustrittsöffnung (6) der Luftauslaßanordnung (3) angeordnet und weist mehrere Öffnungen mit unterschiedlichen Querschnitten auf.

## Beschreibung

Die Erfindung betrifft eine Heizvorrichtung entsprechend dem Oberbegriff des Patentanspruches 1.

Heizvorrichtungen sind entsprechend ihren Anwendungen unterschiedlich gestaltet. So ist beispielsweise in der FR-1 576 244 ein mobiler Heizradiator beschrieben, der an seinem prismatisch ausgebildeten Gehäuse beidseitig Luftaustrittslamellen aufweist, die die warme Strömungsluft aus dem Gehäuse gerichtet ableiten. Im oberen Teil des Gehäuses ist ein vertikal angeordnetes Leitblech vorgesehen, welches die aufsteigende Warmluft etwa hälftig auf die beiden Luftaustrittslamellen verteilt. Im Gehäuseboden befindet sich ein Luftansauggitter mit einer Vielzahl von gleichmäßig angeordneten und auch gleichförmig ausgebildeten Öffnungen.

Heizvorrichtungen der eingangs genannten Art dienen z. B. auch dazu, die Luft in Fahrgasträumen von Schienenfahrzeugen zu erwärmen. Bekannte solche Heizvorrichtungen umfassen eine Isolierkammer, in die über wenigstens eine Einlaßöffnung Luft einströmt, die von wenigstens einem in der Isolierkammer angeordneten Heizelement erwärmt wird. Die erwärmte Luft verläßt über wenigstens eine Auslaßöffnung die Isolierkammer und verteilt sich im Fahrgastraum. Das Heizelement führt bei den bekannten Heizvorrichtungen zu einer entsprechenden lokalen Erwärmung des Luftvolumenstroms in der Isolierkammer. Dadurch ergibt sich über dem durch die Auslaßöffnung definierten Ausblasguerschnitt eine ungleichmäßige Strömungsverteilung der ausströmenden Warmluft mit einer daraus resultierenden ungleichmäßigen Temperaturverteilung im Luftstrom (punktuelle Temperaturspitzen). Der Keizkomfort wird damit nicht unwesentlich beeinträchtigt, da eine ungleichmäßige Temperaturverteilung der aus der Heizvorrichtung ausströmenden Warmluft als unangenehm empfunden wird.

Aufgabe der vorliegenden Erfindung ist es deshalb, eine Heizvorrichtung der eingangs genannten Art zu schaffen, die einen höheren Heizkomfort aufweist.

Die Aufgabe wird erfindungsgemäß durch die Merkmale im Anspruch 1 gelöst. Vorteilhafte Ausgestaltungen der Erfindung sind in den weiteren Ansprüchen beschrieben.

Die gemäß der Erfindung vorgeschlagene Anordnung führt dazu, daß bei einem lokal zu geringen Luftvolumenstrom die Luftgeschwindigkeit an dieser Stelle erhöht wird und daß bei einem lokal zu hohen Luftvolumenstrom die Luftgeschwindigkeit an dieser Stelle verringert wird. Durch das Luftverteilungselement wird also die ungleichmäßige Strömung der in der Isolierkammer erwärmten Luft in der Luftauslaßanordnung vergleichmäßigt. Bei der erfindungsgemäßen Heizvorrichtung erhält man dadurch eine gleichmäßige Geschwindigkeitsverteilung der austretenden Luft und damit eine gleichmäßige Luftverteilung über dem gesamten Ausblasguerschnitt, wodurch punktuelle Temperaturspitzen in der ausströmenden Warmluft zuverlässig verhindert werden.

Dadurch, daß das Luftverteilungselement in einem spitzen Winkel zur Luftaustrittsöffnung der Luftauslaßanordnung angeordnet ist, wird selbst bei einem zu geringen Luftvolumenstrom eine besonders effektive Erhöhung und bei einem zu hohen Luftvolumenstrom eine besonders wirkungsvolle Verringerung der Luftgeschwindigkeit erzielt. Man erhält damit an der Luftaustrittsöffnung einen besonders gleichmäßigen Luftvolumenstrom.

Eine weitere Verbesserung hinsichtlich der Homogenität des an der Luftaustrittsöffnung vorhandenen Luftvolumenstroms erhält man, wenn die Öffnungen im Luftverteilungselement in wenigstens zwei Reihen übereinander und vorzugsweise versetzt zueinander angeordnet sind, und die Öffnungen vorteilhafterweiseweise schlitzförmig ausgebildet sind.

Soll bei der erfindungsgemäßen Keizvorrichtung der Luftvolumenstrom durch ein Lüfteraggregat erzeugt werden, dann ist es besonders vorteilhaft, dieses Lüfteraggregat in der Lufteinlaßanordnung anzuordnen.

Bei besonders kompakten Heizvorrichtungen, bei denen das Lüfteraggregat relativ nahe am elektrischen Heizelement liegt, ist es besonders vorteilhaft, den Motor des Lüfteraggregates durch wenigstens ein in der Lufteinlaßanordnung angeordnetes Wärmeschutzblech vor der vom elektrischen Heizelement erzeugten Wärmestrahlung zu schützen. Um nicht nur eine örtliche Temperaturhomogenität des aus der Isolierkammer austretenden Luftvolumenstroms, sondern auch eine zeitliche Temperaturhomogenität dieses Luftvolumenstroms zu erhalten, ist es vorteilhaft, wenn das Heizelement als umströmbarer Wärmespeicher ausgebildet ist. Damit kann über einen langen Zeitraum eine konstante Heizleistung geliefert werden. Darüber hinaus kann bei einem elektrischen Schienenfahrzeug die beim Bremsen zurückgespeiste Bremsenergie zum Heizen verwendet werden. Damit braucht nur dann auf Netzstrom zurückgegriffen werden, wenn während des Heizzyklus die Bremszeit kleiner ist als die notwendige Einschaltzeit der Heizung. Außerdem kann bei einer derartigen Ausgestaltung der Keizvorrichtung ein energiesparender Warmhaltebetrieb realisiert werden.

Das Heizelement ist vorzugsweise als Heizstab oder Heizspirale ausgeführt.

Eine bevorzugte Ausgestaltung der Heizvorrichtung sieht vor, das Heizelement als Metallrohr auszubilden und im Inneren dieses Metallrohres einen in einem Isoliermaterial eingebetteten Heizdraht anzuordnen. Als Isoliermaterial, das als Wärmespeicher dient, kann vorzugsweise Magnesiumdioxid vorgesehen werden.

Die Erfindung sowie weitere vorteilhafte Ausgestaltungen, die Gegenstand der weiteren Ansprüche sind, werden im folgenden anhand eines Ausfuhrungsbeispiels näher erläutert. Es zeigen:
- FIG 1: eine Draufsicht auf die erfindungsgemäße Heizvorrichtung im Schnitt,
- FIG 2: eine Draufsicht auf das Luftverteilungsblech der Heizvorrichtung gemäß FIG 1.

In der FIG 1 ist mit 1 eine Isolierkammer bezeichnet, die eine Lufteinlaßanordnung 2 und eine Luftauslaßanordnung 3 umfaßt. Im Inneren der Isolierkammer 1 sind drei elektrische Heizelemente 4 angeordnet. Die elektrischen Heizelemente 4 sind im dargestellten Ausführungsbeispiel als meanderförmige gebogene Heizstäbe ausgebildet. Von den drei Heizstäben 4 ist in der in FIG 1 gewählten Darstellung nur ein Heizstab 4 sichtbar.

Der elektrische Anschluß des Heizstabes 4 erfolgt über einen Modulstecker 5. Die elektrischen Leitungen zwischen dem Modulstecker 5 und den elektrischen Heizstäben 4 sind aus Gründen der Übersichtlichkeit nicht eingezeichnet.

In der Lufteinlaßanordnung 2 sind bei der gezeigten Ausführungsform der erfindungsgemäßen Heizvorrichtung zwei identisch aufgebaute Lüfteraggregate 7 angeordnet, die jeweils aus einem Lüfterrad und einem Motor, der das Lüfterrad antreibt, bestehen. Der Motor ist in der Nabe des Lüfterrades angeordnet und das Lüfterrad befindet sich innerhalb des Gehäusemantels des Lüfteraggregates. Somit ist in FIG 1 weder das Lüfterrad noch der Motor zu sehen.

Der Motor jedes Lüfteraggregates 7 ist jeweils durch ein in der Lufteinlaßanordnung 2 angeordnetes Wärmeschutzblech 8 vor der von den elektrischen Heizstäben 4 erzeugten Wärmestrahlung geschützt.

Die Luftauslaßanordnung 3 weist im dargestellten Ausführungsbeispiel ein Luftverteilungselement 10 auf, das als Luftverteilungsblech ausgeführt ist.

Bei der Heizvorrichtung gemäß FIG 1 bilden die Heizelemente 4 die Lüfteraggregate 7 und das Luftverteilungsblech 10 eine mechanische Einheit, die im folgenden als Heizblock 20 bezeichnet wird.

Das Luftverteilungsblech 10 ist in einem Winkel α von etwa 100° an der den elektrischen Anschlüssen der Heizelemente 4 gegenüberliegenden Wand 21 des Heizblocks 20 befestigt. Das Luftverteilungsblech 10 ist damit in einem Winkel β von etwa 10° zur Luftaustrittsöffnung 6 der Luftauslaßanordnung 3 angeordnet.

Das Luftverteilungsblech 10 ist im vorliegenden Ausführungsbeispiel, wie in FIG 2 gezeigt, mit schlitzförmigen Öffnungen 11 bis 14 versehen. Die Öffnungen 11 und 12 sind zueinander in einer ersten Reihe angeordnet und die Öffnungen 13 und 14 sind in einer zweiten Reihe parallel zueinander angeordnet, wobei die erste Reihe oberhalb der zweiten Reihe liegt und die Öffnungen 11 und 13 breiter sind als die Öffnungen 12 und 14.

Durch die Öffnungen 11 bis 14 im Luftverteilungsblech 10 und durch die Anordnung des Luftverteilungsbleches 10 in einem spitzen Winkel β zur Luftaustrittsöffnung 6 der Luftauslaßanordnung 3 wird sichergestellt, daß dort, wo ein lokal zu geringer Luftvolumenstrom herrscht, die Luftgeschwindigkeit erhöht wird und dort, wo ein lokal zu hoher Luftvolumenstrom vorhanden ist, die Luftgeschwindigkeit verringert wird. Durch das Luftverteilungsblech 6 wird damit die ungleichmäßige Strömung der von den Heizstäben 4 erwärmten Luft in der Luftauslaßanordnung 3 stark vergleichmäßigt. Man erhält damit eine gleichmäßige Geschwindigkeitsverteilung der austretenden Luft und damit eine gleichmäßige Luftverteilung über der gesamten Luftaustrittsöffnung 6, wodurch punktuelle Temperaturspitzen in der ausströmenden Warmluft zuverlässig verhindert werden.

## Patentansprüche

1. Heizvorrichtung mit wenigstens einem im Inneren einer Isolierkammer (1) angeordneten elektrischen Heizelement (4) und mit wenigstens einer Lufteinlaßanordnung (2) und wenigstens einer Luftauslaßanordnung (3), wobei die Luftauslaßanordnung (3) wenigstens eine peripher an der Isolierkammer angeordnete Luftaustrittsöffnung (6) und wenigstens ein im Innern der Isolierkammer (1) angeordnetes Luftverteilungselement (10) aufweist, **dadurch gekennzeichnet**,
daß zur Vergleichmäßigung des austretenden Luftvolumenstroms das Luftverteilungselement (10) in einem spitzen Winkel (α) zur Luftaustrittsöffnung (6) der Luftauslaßanordnung (3)) zwischen Heizelement (4) und Luftaustrittsöffnung (6) angeordnet ist und mehrere Öffnungen (11 bis 14) mit unterschiedlichen Querschnitten aufweist.

2. Heizvorrichtung nach Anspruch 1, **dadurch gekennzeichnet**, daß die Öffnungen (11 bis 14) im Luftverteilungselement (10) in wenigstens zwei Reihen übereinander angeordnet sind.

3. Heizvorrichtung nach Anspruch 2, **dadurch gekennzeichnet**, daß die Reihen parallel zueinander angeordnet sind.

4. Heizvorrichtung nach einem der Ansprüche 1 bis 3, **dadurch gekennzeichnet**, daß die Öffnungen (11 bis 14) schlitzförmig ausgebildet sind.

5. Heizvorrichtung nach Anspruch 4, **dadurch gekennzeichnet**, daß die Schlitze gegeneinander versetzt am Luftverteilungselement (10) angeordnet sind.

6. Heizvorrichtung nach Anspruch 1, **dadurch gekennzeichnet**, daß in der Lufteinlaßanordnung (2) wenigstens ein Lufteraggregat (7) angeordnet ist.

7. Heizvorrichtung nach Anspruch 6, **dadurch gekennzeichnet**, daß der Motor des Lüfteraggregates (7) durch wenigstens ein in der Lufteinlaßanordnung (2) angeordnetes Wärmeschutzblech (8) vor der vom elektrischen Heizelement (4) erzeugten Wärmestrahlung geschützt ist.

8. Heizvorrichtung nach Anspruch 1, **dadurch gekennzeichnet**, daß das Heizelement (4) als umströmbarer Wärmespeicher ausgebildet ist.

9. Heizvorrichtung nach Anspruch 8, **dadurch gekennzeichnet**, daß das Heizelement (4) als Metallrohr ausgebildet ist, in dessen Innerem ein Heizdraht in einem Isoliermaterial, vorzugsweise aus Magnesiumdioxid, eingebettet ist.
